# EUROPÄISCHE PATENTSCHRIFT

(11) **EP 2 251 270 B1**
(45) Veröffentlichungstag und Bekanntmachung des Hinweises auf die Patenterteilung: **30.05.2012**
(21) Anmeldenummer: 10162287.6
(22) Anmeldetag: 07.05.2010
(51) Int. Cl.: B65C 9/06

(54) **Vorrichtung und Verfahren zum Ausrichten von Behältern in einer Etikettiermaschine**
Device and method for aligning containers in a labelling machine
Dispositif et procédé d'alignement de récipients dans une étiqueteuse

(30) Priorität: 12.05.2009 DE 102009020921
(43) Veröffentlichungstag der Anmeldung: 17.11.2010
(73) Patentinhaber: Krones AG, 93073 Neutraubling (DE)
(72) Erfinder: Niedermeier, Anton, 93326, Offenstetten (DE); Aichinger, Karl, 94526, Metten (DE)
(74) Vertreter: Grünecker, Kinkeldey, Stockmair & Schwanhäusser

(56) Entgegenhaltungen:
- WO-A1-2004/088295
- WO-A1-2007/042673
- WO-A1-2009/072157
- US-A1- 2008 134 633

## Beschreibung

Die Erfindung betrifft eine Vorrichtung nach dem Oberbegriff des Patentanspruchs 1 sowie ein entsprechendes Verfahren.

Beim Behandeln von Flaschen in Abfülllinien, insbesondere auch beim Etikettieren von Behältern in Etikettiermaschinen, kommt es häufig vor, dass die Drehlagen der Behälter ausgerichtet werden müssen, um sicher zu stellen, dass z.B. eine Pressnaht weit genug vom Etikett entfernt ist und/oder das Etikett bezüglich einer Glasprägung korrekt positioniert ist.

Aus der EP 1 205 388 B2 ist es dazu bekannt, mit vier Kameras die Mantelfläche eines Behälters über seinen gesamten Umfang zu erfassen, geeignete Merkmale in den aufgenommenen Bildern auszuwerten und dem Antriebssystem Befehle für die Drehung des Behälters um seine Längsachse in eine Sollposition zu übergeben.

Bei derartigen Vorrichtungen wird der Behälter mit einer konstanten Winkelgeschwindigkeit gedreht, die bei der Erfassung der Merkmale möglichst genau einzuhalten ist. Ebenso müssen die auszurichtenden Behälter mit konstanter Geschwindigkeit an den Kameras vorbei bewegt werden, um die Drehlage der Behälter und deren Position in der Maschine, wie z. B. die Maschinenwinkelposition eines Transportkarussells, exakt zuordnen zu können.

Auf Grund von Ungenauigkeiten (Spiel, Gleichlaufschwankungen oder dergleichen) im Zusammenspiel der Antriebssysteme, die den Behälter drehen bzw. den Behälter an den Kameras vorbei bewegen, und des Auslösezeitpunkts der Aufnahmen ist die Genauigkeit des oben beschriebenen Verfahrens jedoch oft unzureichend, so dass eine anschließende Feinausrichtung der Behälter mit Hilfe einer separaten Kamera nötig wird. Dafür sind in der Maschine zusätzliche Maschinenpositionen vorzusehen.

Aus der US 2008/134633 A1 ist ferner eine Vorrichtung nach dem Oberbegriff des Anspruchs 1 bekannt.

Die WO 2009/072157 A1 ist Stand der Technik gemäß Art. 54(3) EPÜ und beschreibt zusätzlich eine Triggerung mittels Näherungsschaltung.

Aufgabe der Erfindung ist es, eine Vorrichtung und ein Verfahren zur exakten Ausrichtung der Drehlage der Behälter bei geringerem Zeitaufwand und Platzbedarf bereitzustellen.

Diese Aufgabe wird mit einem Näherungsschalter zum Triggern einer Bildaufnahmefunktion der Kameraeinheit gelöst. Dadurch wird das Auslösen einzelner Kamerabilder unabhängig von Gleichlaufschwankungen. Da dies die Genauigkeit der Bildauswertung erhöht, kann die Drehlage des Behälters in einem Schritt, also auch ohne Feinausrichtung, korrigiert werden. Zudem können Beschleunigungs- und/oder Abbremsrampen der Behälterdrehung in die Merkmalserfassung einbezogen und der dafür in der Maschine benötigte Platz genutzt werden.

Außerdem umfasst der Näherungsschalter mehrere, in vorgegebenen Drehwinkelintervallen an der Halterung vorgesehene Triggersignalgeber und eine feststehende Empfängereinheit mit mindestens einem Triggersignalempfänger. Dadurch können Triggersignale erzeugt werden, die in erster Linie von der Winkelposition der Triggersignalgeber abhängen. Dies erlaubt eine besonders genaue Bestimmung der Drehlage und Ausrichtung des Behälters.

Bei einer günstigen Ausgestaltung ist zumindest jeder dritte Triggersignalgeber in einer Drehlage, in der er einen minimalen Abstand zur Empfängereinheit hat, gegenüber dem Triggersignalempfänger positioniert. Dies ermöglicht eine verlässliche Triggerung.

Vorzugsweise umfasst die Vorrichtung ferner ein Transportmittel , das die Halterung an einem Empfangsbereich des Triggersignalempfängers entlang führt. Dadurch kann ein kontinuierlicher Strom von Behältern ausgerichtet werden.

In günstiger Weise sind in der Empfängereinheit mehrere Triggersignalempfänger so angeordnet, dass das Transportmittel die Halterung an den Empfangsbereichen der Triggersignalempfänger nacheinander entlang führt. Dadurch können mehrere Kameras unabhängig voneinander getriggert werden.

Vorzugsweise sind die Triggersignalempfänger auf mindestens zwei, im Wesentlichen parallel zur Transportrichtung des Transportmittels verlaufenden Ebenen verteilt. Dadurch können sich die Triggersignalempfänger überlappen.

In günstiger Weise umfasst die Empfängereinheit mehrere Triggersignalempfänger, und die Abstände zwischen benachbarten Triggersignalempfängern sind an den Verlauf einer Beschleunigungs- und/oder Abbremsrampe der Drehbewegung der Halterung angepasst. Dadurch können Beschleunigungs- und/oder Abbremsrampen in die Erfassung des Merkmals einbezogen werden und die Vorrichtung besonders kompakt ausgeführt werden.

Bei einer besonders günstigen Ausgestaltung ist der Näherungsschalter magnetfeldsensitiv. Magnetische Näherungsschalter sind besonders unempfindlich gegen Verschmutzung.

Vorzugsweise umfasst die Vorrichtung ferner eine Berechnungseinheit zum Lokalisieren eines Merkmals auf dem abgebildeten Behälter und zum Berechnen einer Ist-Drehlage des Behälters, sowie eine Steuereinheit zum Anfahren einer Soll-Drehlage des Behälters. Damit kann der Behälter in eine für die Etikettierung geeignete Drehlage gebracht werden.

Das technische Problem wird außerdem durch ein Verfahren gemäß Anspruch 9 gelöst. Dadurch wird das Auslösen einzelner Kamerabilder unabhängig von Gleichlaufschwankungen. Da dies die Genauigkeit der Bildauswertung erhöht, kann die Drehlage des Behälters in einem Schritt, und somit ohne Feinausrichtung, korrigiert werden. Zudem können Beschleunigungs- und/oder Abbremsrampen der Behälterdrehung in die Merkmalserfassung einbezogen und der dafür in der Maschine benötigte Platz genutzt werden.

Erfindungsgemäß drehen sich Triggersignalgeber mit dem Behälter mit. Vorzugsweise erzeugt zumindest jeder dritte Triggersignalgeber bei Annäherung an eine ortsfeste Empfängereinheit ein Triggersignal. Dies ermöglicht eine verlässliche, von Gleichlaufschwankungen unabhängige Triggerung.

Bei einer besonders günstigen Ausgestaltung erreicht das Triggersignal in einer Drehlage der Triggersignalgeber, in der diese jeweils einen minimalen Abstand zur Empfängereinheit haben, einen vorgegebenen Triggerpegel, so dass ein Trigger-Steuersignal ausgegeben wird, das das Abbilden des Behälters triggert.

Vorzugsweise wird der Behälter während des Abwickelns an mindestens einem Empfangsbereich der Empfängereinheit entlang geführt wird. Dadurch kann ein kontinuierlicher Behälterstrom ausgerichtet werden.

Bei einer günstigen Ausgestaltung wird das Triggersignal in unterschiedlichen Triggersignalempfängern der Empfängereinheit erzeugt. Dadurch können mehrere Kameras unabhängig voneinander getriggert werden.

Vorzugsweise umfasst das Verfahren ferner folgende Schritte: Lokalisieren eines Merkmals auf dem abgebildeten Behälter und Berechnen einer Ist-Drehlage des Behälters; und Anfahren einer Soll-Drehlage des Behälters. Damit kann der Behälter in eine für die Etikettierung geeignete Drehlage gebracht werden.

Eine bevorzugte Ausführungsform der Erfindung ist in der Zeichnung dargestellt und wird nachstehend erläutert. Es zeigen:
- Figur 1: eine schematische Draufsicht auf eine erfindungsgemäße Vorrichtung zur Ausrichtung der Drehlage von Behältern;
- Figur 2: eine schematische Detailansicht des Näherungsschalters aus Fig. 1; und
- Figur 3: eine schematische Seitenansicht einer Empfängereinheit.

Gemäß Fig. 1 und 2 umfasst die Vorrichtung 1, die z. B. eine Etikettiermaschine sein kann, mehrere drehbare Halterungen 3, wie z. B. motorgetriebene Drehteller mit Zentriervorrichtung, für Behälter 5, insbesondere für Flaschen, die bezüglich ihrer Drehlage ϕ durch Drehung um ihre Hauptachse auszurichten sind. Die Halterungen 3 laufen auf einem Transportmittel 7, wie z. B. einem Transportkarussell, um.

Die Vorrichtung umfasst ferner eine ortsfeste Kameraeinheit 9 mit einer beliebigen Anzahl von Kameras 10 zum Erfassen eines Merkmals 5a des Behälters 5, wie z. B. einer Pressnaht oder einer Prägung. Das Transportmittel 7 transportiert den Behälter 5 zu diesem Zweck durch den Bildbereich 9a der Kameraeinheit 9, während die Halterung 3 die Mantelfläche 5b des Behälters 5 vor der Kameraeinheit 9 abwickelt. Der Bildbereich 9a kann sich aus überlappenden Bildbereichen der Kameras 10 zusammensetzen.

Das Erheben von Bilddaten, wie z. B. das Aufnehmen einer Teilansicht der abzuwickelnden Oberfläche 5b, wird durch einen Näherungsschalter 11 jeweils bei vorgegebenen Drehlagen ϕ auslöst. Im gezeigten Beispiel wird jeweils nach Weiterdrehen der Halterung 3 um ein Drehwinkelintervall Δϕ₁ eine Aufnahme des Behälters 5 gemacht. Zu diesem Zweck sind an der Halterung 3 in den regelmäßigen Drehwinkelintervallen Δϕ₁ Triggersignalgeber 13, wie z. B. Magnete, angeordnet, die bei Annäherung an eine ortsfeste Empfängereinheit 15 in dieser jeweils ein Triggersignal erzeugen. Erreicht das Triggersignal einen vorgegebenen Triggerpegel, so gibt die Empfängereinheit 15 ein Trigger-Steuersignal an die Kameraeinheit 9 zur Aufnahme eines Bilds des Behälters 5 aus. Die Vorrichtung 1 umfasst ferner eine (nicht dargestellte) Berechnungseinheit zur Speicherung und Weiterverarbeitung der Bilddaten.

Die Empfängereinheit 15 beinhaltet vorzugsweise einzelne, bezüglich der Transportrichtung des Transportmittels 7 nacheinander angeordneten Triggersignalempfänger 19, wie z. B. Hall-Sensoren, und deckt vorzugsweise den gesamten Bildbereich 9a der Kameraeinheit 9 ab.

Fig. 2 verdeutlicht die Funktionsweise des Näherungsschalters 11 an Hand von zwei Momentaufnahmen einer durch den Bildbereich 9a geführten Halterung 3, wobei benachbarte Halterungen 3 der Übersichtlichkeit halber weggelassen wurden. Die Halterung 3 dreht sich mit der Winkelgeschwindigkeit ω₁ und das Transportmittel 7 mit der Winkelgeschwindigkeit ω₂.

An den Positionen A - H der Halterung 3 sind Triggersignalgeber 13 umfänglich gleichmäßig verteilt, wobei das Drehwinkelintervall Δϕ₁ im Beispiel jeweils 45° beträgt. Es sind jedoch auch andere Drehwinkelintervalle Δϕ₁ möglich. Auch die Triggersignalempfänger 19 sind gleichmäßig auf die Positionen A' - H' der Empfängereinheit 15 verteilt, wobei deren Abstand durch das Winkelintervall Δϕ₂ definiert ist.

Die Winkelintervalle Δϕ₁ und Δϕ₂ sowie die Winkelgeschwindigkeiten ω₁ und ω₂ sind so angepasst, dass die Triggersignalgeber 13 in einer Stellung, in der sie einen minimalen Abstand 14 zur Signal-Empfängereinheit 15 haben, jeweils gegenüber einem Triggersignalempfänger 19 zu liegen kommen, und zwar innerhalb des von dem Triggersignalempfänger 19 abgedeckten Empfangsbereichs 20, so dass der Triggerpegel bei sich gegenüberliegenden Triggersignalgeber 13 und Triggersignalempfänger 19 jeweils erreicht bzw. überschritten wird. Im gezeigten Beispiel liegt die Position D zum Triggerzeitpunkt gegenüber der Position D' und die Position F gegenüber F' (gestrichelt gezeichnet). Entsprechend wäre E zum Triggerzeitpunkt gegenüber E', G gegenüber G', usw. (nicht dargstellt).

Gemäß Fig. 2 ist die Anzahl der Triggersignalgeber 13 und der Triggersignalempfänger 19 identisch, so dass aufeinander folgende Trigger-Steuersignale in benachbarten Triggersignalempfängern 19 erzeugt werden. Demzufolge entspricht die Anzahl der Triggersignalgeber 13 bevorzugt der Anzahl der pro Behälterabwicklung benötigten Kamerabilder. In der Empfängereinheit 15 könnten jedoch auch weniger Triggersignalempfänger 19 vorgesehen sein als Triggersignalgeber 13 an der Halterung 3.

Beispielsweise könnte nur jede zweite oder dritte Position A' - H' mit einem Triggersignalempfänger 19 bestückt sein, so dass nur jeder zweite oder dritte Triggersignalgeber 13 bei Annäherung an die Empfängereinheit 15 ein Trigger-Steuersignal auslöst. Würde trotzdem eine größere Anzahl an Trigger-Steuersignalen S benötigt als Triggersignalempfänger 19 vorgesehen sind, so könnten "fehlende" Triggerzeitpunkte aus den Zeitintervallen zwischen zuvor von den Triggersignalgebern 13 ausgelösten Trigger-Steuersignalen S berechnet werden. Es versteht sich von selbst, dass derartige Berechnungen, wie Interpolationen, auch bei einer identischen Anzahl von Triggersignalgebern 13 und Triggersignalempfängern 19 möglich sind. Damit können zusätzliche Kamerabilder an Zwischenpositionen innerhalb des Drehwinkelintervalls Δϕ₁ aufgenommen werden.

Der Empfangsbereich 20 ist in Transportrichtung des Transportmittels 7 so groß, dass die in Etikettiermaschinen üblichen Gleichlaufschwankungen, insbesondere bezüglich der Winkelgeschwindigkeiten ω₁ und ω₂, nicht dazu führen können, dass ein Triggersignalgeber 13 fälschlicherweise neben den zugehörigen Triggersignalempfänger 19 trifft und deshalb kein Trigger-Steuersignal erzeugt. Die Triggersignalempfänger 19 können zu diesem Zweck so angeordnet werden, dass sich die Empfangsbereiche 20 benachbarter Triggersignalempfänger 19 überlappen. Die Triggersignalgeber 13 und die Triggersignalempfänger 19 sind dann auf mindestens zwei, im Wesentlichen parallel zur Transportrichtung des Transportmittels 7 verlaufenden Ebenen Y₁, Y₂ verteilt. Dies ist in Fig. 3 schematisch für die Empfängereinheit 15 angedeutet. Eine solche Aufteilung auf mehrere Ebenen Y1, Y2 kann aber auch notwendig werden, wenn der Durchmesser der Halterung 3 zu klein ist, um die benötigte Anzahl an Triggersignalgebern 13 mit ausreichendem Abstand voneinander anzuordnen.

Der Näherungsschalter 11 beruht bevorzugt auf einem magnetischen Wirkprinzip, d. h. er reagiert auf das Einwirken eines Magnetfelds, um einen gegen Verschmutzung unempfindlichen Betrieb der Vorrichtung zu gewährleisten. Als Näherungsschalter 11 sind aber auch andere berührungslos arbeitende Einheiten zur Positionserkennung denkbar, wie z. B. Lichtschranken. In diesem Fall könnten die Triggersignalgeber 13 als reflektierende oder rückstreuende Flächen ausgebildet sein.

Die Triggersignalgeber 13 können an einer beliebigen Stelle der Halterung 3 angeordnet sein, die eine Auflösung der Drehlage ϕ erlaubt, z. B. auf deren Unterseite, alternativ auch an einer Antriebseinheit der Halterung 3, z. B. an einem Motor und/oder einer Welle (nicht gezeigt).

Die Empfängereinheit 15 kann beliebige auf Magnetfelder sensitive Triggersignalempfänger 19 umfassen. Deren Anzahl entspricht vorzugsweise mindestens der Anzahl der zur Erfassung des Merkmals 5a aufzunehmenden Kamerabildern bzw. der Teilansichten, die für eine vollständige Abwicklung des Behälters 5 nötig sind.

Die Winkelgeschwindigkeit ω₁ muss nicht über die gesamte Abwicklung der Oberfläche 5b konstant sein. Es können beispielsweise Beschleunigungs- und Abbremsrampen der Drehbewegung der Halterung 3 in die Erfassung des Merkmals 5 einbezogen werden. Anders als im gezeigten Beispiel ist der Abstand bzw. das Winkelintervall Δϕ₂ dann an die jeweilige Änderung der Winkelgeschwindigkeit ω₁ anzupassen. Demzufolge wäre das Winkelintervall Δϕ₂ bei im Wesentlichen konstanter Winkelgeschwindigkeit ω₂ des Transportmittels 7 während einer Beschleunigungs- und/oder Abbremsrampe der Halterung 3 größer als bei einem Nennwert bzw. Maximalwert der Winkelgeschwindigkeit ω₁.

Das Transportmittel 7 ist nicht auf ein Transportkarussell beschränkt, sondern kann auch linear und/oder kurvenförmig sein und z. B. aus einem Förderband bestehen. Die Anordnung der Triggersignalempfänger 19 wäre dann entsprechend an den geänderten Verlauf des Transportmittels 7 im Bildbereich 9a anzupassen. Ebenso würde das Winkelintervall Δϕ₂ gegebenenfalls durch einen vergleichbaren linearen Parameter ersetzt.

Die Berechnungseinheit 17 berechnet eine Ist-Drehlage des Behälters 5. Um eine Soll-Drehlage anfahren zu können, umfasst die Vorrichtung 1 ferner eine Steuereinheit, die geeignete Steuersignale erzeugt und an die Antriebseinheiten der Halterungen 3, wie z. B. Servomotoren, sendet.

Die oben beschriebenen Varianten der abgebildeten Ausführungsform können beliebig kombiniert werden.

Mit der erfindungsgemäßen Vorrichtung kann wie folgt gearbeitet werden:

Eine kontinuierlicher Strom von auszurichtenden Behältern 5, die jeweils zentriert auf den sich drehenden Halterungen 3 gehalten werden, wird von dem Transportmittel 7 dem Näherungsschalter 11 zugeführt. Sobald sich ein Triggersignalgeber 13 der Empfängereinheit 15 so weit annähert, dass in dieser der Triggerpegel erreicht bzw. überschritten wird, gibt die Empfängereinheit 15 ein Trigger-Steuersignal zur Aufnahme eines Kamerabildes an die Kameraeinheit 9 aus. Das Transportmittel 7 dreht sich indessen ebenso weiter wie die Halterung 3. Sobald sich der nächste Triggersignalgeber 13 der Empfängereinheit 15 ausreichend annähert, wird ein weiteres Trigger-Steuersignal an die Kameraeinheit 9 ausgegeben. Die Erfassung von Messdaten wird auf diese Weise fortgesetzt, bis der Behälter 5 über seinen gesamten Umfang abgewickelt ist. Hierbei können sich mehrere Behälter gleichzeitig im Messbereich 9a befinden, die jeweils von unterschiedlichen Kameras 10 erfasst werden.

Die Bilddaten werden anschließend ausgewertet, das Merkmal 5a lokalisiert, eine IstPosition der Drehlage ϕ des Behälters 5 errechnet und geeignete Steuersignale an die Halterungen 3 zur Ausrichtung der Behälter in eine Soll-Position der Drehlage ϕ übermittelt.

Die Erfindung bietet generell den Vorteil, dass die Triggerzeitpunkte, und damit das Aufnehmen von Kamerabildern, nur von den Drehwinkelpositionen ϕ der Triggersignalgeber 13 abhängen und somit unabhängig von den in Etikettiermaschinen üblichen Gleichlaufschwankungen des Transportmittels 7 und der Halterungen 3 sind. Die zeitliche Korrelation zwischen Datenerfassung und Positionsbestimmung ist dabei sehr genau und liegt typischer Weise im Bereich von 100 µs. Durch die erhöhte Genauigkeit der Ausrichtung ist eine anschließende Etikettierung auch ohne zusätzliche Feinausrichtung des Behälters 5 möglich. Die Vorrichtung 1 bzw. eine Etikettiermaschine mit Behälterausrichtung kann deshalb insgesamt kompakter ausgeführt werden.

Außerdem ist das Beschleunigen der Halterung 3 auf eine Nenndrehzahl vor der Erfassung des Merkmals 5 bzw. deren exakte Einhaltung währenddessen nicht mehr notwendig. Vielmehr können Beschleunigungs- und Abbremsrampen in die Abwicklung mit einbezogen werden. Die Positionen der Triggersignalempfänger 19 sind in diesem Fall lediglich in geeigneten, unterschiedlichen Abständen Δϕ₂ anzuordnen. Die Vorrichtung 1 kann dann noch kompakter ausgeführt werden.

Die Abwicklung des Behälters 5 ist unabhängig von der Maschinenleistung. Fährt die Etikettiermaschine langsamer als ausgelegt, wird die Behälteroberfläche 5b dementsprechend langsamer abgewickelt.

## Patentansprüche

1. Vorrichtung (1) zum Ausrichten der Drehlage (ϕ) von Behältern (5), insbesondere von Flaschen, in einer Etikettiermaschine, mit:
- mindestens einer drehbaren Halterung (3) für einen auszurichtenden Behälter (5);
- einer Kameraeinheit (9) zum Abbilden des Behälters (5); und
einem Schalter zum Triggern einer Bildaufnahmefunktion der Kameraeinheit (9)
**dadurch gekennzeichnet, dass**
der Schalter ein Näherungsschalter (11) ist,
der mehrere, in vorgegebenen Drehwinkelintervallen (Δϕ₁) an der Halterung (3) vorgesehene Triggersignalgeber (13) und eine feststehende Empfängereinheit (15) mit mindestens einem Triggersignalempfänger (19) umfasst.

2. Vorrichtung nach Anspruch 1, **dadurch gekennzeichnet, dass** zumindest jeder dritte Triggersignalgeber (13) in einer Drehlage (ϕ), in der er einen minimalen Abstand (14) zur Empfängereinheit (15) hat, gegenüber dem Triggersignalempfänger (19) positioniert ist.

3. Vorrichtung nach Anspruch 1 oder 2, **dadurch gekennzeichnet, dass** die Vorrichtung (1) ferner ein Transportmittel (7) umfasst, das die Halterung (3) an einem Empfangsbereich (20) des Triggersignalempfängers (19) entlang führt.

4. Vorrichtung nach Anspruch 3, **dadurch gekennzeichnet, dass** in der Empfängereinheit (15) mehrere Triggersignalempfänger (19) so angeordnet sind, dass das Transportmittel (7) die Halterung (3) an den Empfangsbereichen (19) der Triggersignalempfänger nacheinander entlang führt.

5. Vorrichtung nach Anspruch 4, **dadurch gekennzeichnet, dass** die Triggersignalempfänger (19) auf mindestens zwei, im Wesentlichen parallel zur Transportrichtung des Transportmittels (7) verlaufenden Ebenen (Y₁, Y₂) verteilt sind.

6. Vorrichtung nach einem der Ansprüche 1 bis 5, **dadurch gekennzeichnet, dass** die Empfängereinheit (15) mehrere Triggersignalempfänger (19) umfasst und die Abstände (Δϕ₂) zwischen benachbarten Triggersignalempfängern (19) an den Verlauf einer Beschleunigungs- und/oder Abbremsrampe der Drehbewegung der Halterung (3) angepasst sind.

7. Vorrichtung nach mindestens einem der vorigen Ansprüche, **dadurch gekennzeichnet, dass** der Näherungsschalter (11) magnetfeldsensitiv ist.

8. Vorrichtung nach mindestens einem der vorigen Ansprüche, ferner mit:
- einer Berechnungseinheit (17) zum Lokalisieren eines Merkmals (5a) auf dem abgebildeten Behälter (5) und zum Berechnen einer Ist-Drehlage des Behälters (5); und
- einer Steuereinheit (21) zum Anfahren einer Soll-Drehlage des Behälters (3).

9. Verfahren zum Ausrichten der Drehlage (ϕ) von Behältern (5), insbesondere von Flaschen, in einer Etikettiermaschine, mit den Schritten:
a) Drehen eines auszurichtenden Behälters (5) und Abwickeln seiner Mantelfläche (5b) im Bildbereich (9a) einer Kameraeinheit (9);
b) Abbilden des Behälters (5) mit der Kameraeinheit (9), um ein Merkmal (5a) des Behälters (5) zu erfassen; und
c) Triggern des Abbildens mittels, eines Näherungsschalter, wobei sich mehrere Triggersignalgeber (13) in vorgegebenen Drehwinkelintervallen (Δϕ₁) an einer für einen auszurichten den Behälter drehbaren Halterung zueinander mit dem Behälter (5) gegenüber einer feststehenden Empfängereinheit (15) umfassend mindestens einen Triggersignalempfänger (19) mitdrehen.

10. Verfahren nach Anspruch 9, **dadurch gekennzeichnet, dass** zumindest jeder dritte Triggersignalgeber (13) bei Annäherung an die ortsfeste Empfängereinheit (15) ein Triggersignal (S) erzeugt.

11. Verfahren nach Anspruch 10, **dadurch gekennzeichnet, dass** das Triggersignal (S) in einer Drehlage (ϕ) der Triggersignalgeber (13), in der diese jeweils einen minimalen Abstand (14) zur Empfängereinheit (15) haben, einen vorgegebenen Triggerpegel (P) erreicht, so dass ein Trigger-Steuersignal (S) ausgegeben wird, das das Abbilden des Behälters (5) triggert.

12. Verfahren nach Anspruch 10 oder 11, **dadurch gekennzeichnet, dass** der Behälter (5) während des Abwickelns an mindestens einem Empfangsbereich (20) der Empfängereinheit (15) entlang geführt wird.

13. Verfahren nach einem der Ansprüche 10 bis 12, **dadurch gekennzeichnet, dass** das Triggersignal (S) in unterschiedlichen Triggersignalempfängern (19) der Empfängereinheit (15) erzeugt wird.

14. Verfahren nach einem der Ansprüche 9 bis 13, **dadurch gekennzeichnet, dass** es ferner folgende Schritte umfasst:
d) Lokalisieren eines Merkmals (5a) auf dem abgebildeten Behälter (5) und Berechnen einer Ist-Drehlage des Behälters (5); und
e) Anfahren einer Soll-Drehlage des Behälters (5).

## Claims

1. Device (1) for aligning the rotary position (ϕ) of containers (5), in particular bottles, in a labelling machine, comprising:
- at least one rotatable holder (3) for a container (5) to be aligned;
- a camera unit (9) for producing an image of the container (5); and
a switch for triggering an imaging function of the camera unit (9),
**characterised in that**
the switch is a proximity switch (11),
comprising several trigger signal transmitters (13) disposed on the holder (3) at predefined rotary angle intervals (Δϕ₁) and a stationary receiver unit (15) with at least one trigger signal receiver (19).

2. Device as claimed in claim 1, **characterised in that** at least every third trigger signal transmitter (13) is positioned in a rotary position (ϕ) opposite the trigger signal receiver (19) in which it is at a minimum distance (14) from the receiver unit (15).

3. Device as claimed in claim 1 or 2, **characterised in that** the device (1) further comprises a conveyor means (7) which moves the holder (3) along a reception area (20) of the trigger signal receiver (19).

4. Device as claimed in claim 3, **characterised in that** several trigger signal receivers (19) are disposed in the receiver unit (15) so that the conveyor means (7) moves the holder (3) along the reception areas (19) of the trigger signal receivers in succession.

5. Device as claimed in claim 4, **characterised in that** the trigger signal receivers (19) are distributed on at least two planes (Y₁, Y₂) extending substantially parallel with the conveying direction of the conveyor means (7).

6. Device as claimed in one of claims 1 to 5, **characterised in that** the receiver unit (15) comprises several trigger signal receivers (19) and the distances (Δϕ₂) between adjacent trigger signal receivers (19) are adapted to the curve of an acceleration and/or deceleration ramp of the rotating movement of the holder (3).

7. Device as claimed in at least one of the preceding claims, **characterised in that** the proximity switch (11) is sensitive to magnetic fields.

8. Device as claimed in at least one of the preceding claims, further comprising:
- a computing unit (17) for locating a feature (5a) on the imaged container (5) and for computing an actual rotary position of the container (5); and
- a control unit (21) for effecting a movement to a desired rotary position of the container (3).

9. Method of aligning the rotary position (ϕ) of containers (5), in particular bottles, in a labelling machine, comprising the steps of:
a) rotating a container (5) to be aligned and forming a developed view of its contour surface (5b) in the image area (9a) of a camera unit (9);
b) reproducing an image of the container (5) with the camera unit (9) in order to record a feature (5a) of the container (5); and
c) triggering the process of reproducing an image by means of a proximity switch, wherein several trigger signal transmitters (13) provided at predefined rotation angle intervals (Δϕ₁) with respect to one another rotate on a rotatable holder for a container to be aligned together with the container (5) opposite a stationary receiver unit (15) comprising at least one trigger signal receiver (19).

10. Method as claimed in claim 9, **characterised in that** at least every third trigger signal transmitter (13) generates a trigger signal (S) as it approaches the stationary receiver unit (15).

11. Method as claimed in claim 10, **characterised in that** the trigger signal (S) reaches a predefined trigger level (P) when the trigger signal transmitter (13) is in a rotary position (ϕ) in which it is respectively at a minimum distance (14) from the receiver unit (15) so that a trigger control signal (S) is output which triggers the imaging of the container (5).

12. Method as claimed in claim 10 or 11, **characterised in that** the container (5) is moved along at least a reception area (20) of the receiver unit (15) as the developed view is being formed.

13. Method as claimed in one of claims 10 to 12, **characterised in that** the trigger signal (S) is generated in different trigger signal receivers (19) of the receiver unit (15).

14. Method as claimed in one of claims 9 to 13, **characterised in that** it further comprises the following steps:
d) locating a feature (5a) on the imaged container (5) and computing an actual rotary position of the container (5); and
e) effecting a movement to a desired rotary position of the container (5).

## Revendications

1. Dispositif (1) pour orienter la position de rotation (ϕ) de récipients (5), en particulier de bouteilles, dans un étiqueteuse, avec :
- au moins une fixation rotative (3) pour un récipient (5) à orienter ;
- une unité de caméra (9) pour représenter le récipient (5) ; et
un commutateur pour déclencher une fonction de prise de vue de l'unité de caméra (9),
**caractérisé en ce que** le commutateur est un détecteur de proximité (11)
qui comprend plusieurs émetteurs de signaux de déclenchement (13) prévus sur la fixation à des intervalles d'angle de rotation (Δϕ₁) prédéfinis, et une unité de récepteur fixe (15) avec au moins un récepteur de signaux de déclenchement (19).

2. Dispositif selon la revendication 1, **caractérisé en ce qu'**au moins un émetteur de signaux de déclenchement (13) sur trois est positionné par rapport au récepteur de signaux de déclenchement (19) dans une position de rotation (ϕ) dans laquelle il présente une distance minimale (14) par rapport à l'unité de récepteur (15).

3. Dispositif selon la revendication 1 ou 2, **caractérisé en ce que** le dispositif (1) comprend par ailleurs un convoyeur (7) qui guide la fixation (3) le long d'une zone de réception (20) du récepteur de signaux de déclenchement (19).

4. Dispositif selon la revendication 3, **caractérisé en ce que** dans l'unité de récepteur (15), plusieurs récepteurs de signaux de déclenchement (19) sont disposés de telle sorte que le convoyeur (7) guide la fixation (3) successivement le long des zones de réception (19) des récepteurs de signaux de déclenchement.

5. Dispositif selon la revendication 4, **caractérisé en ce que** les récepteurs de signaux de déclenchement (19) sont répartis sur au moins deux plans (Y₁, Y₂) globalement parallèles au sens de transport du convoyeur (7).

6. Dispositif selon l'une des revendications 1 à 5, **caractérisé en ce que** l'unité de récepteur (15) comprend plusieurs récepteurs de signaux de déclenchement (19), et les écartements (Δϕ₂) entre les récepteurs de signaux de déclenchement (19) voisins sont adaptés au tracé d'une rampe d'accélération et/ou de freinage du mouvement rotatif de la fixation (3).

7. Dispositif selon l'une au moins des revendications précédentes, **caractérisé en ce que** le détecteur de proximité (11) est sensible aux champs magnétiques.

8. Dispositif selon l'une au moins des revendications précédentes, comprenant par ailleurs :
- une unité de calcul (17) pour localiser une caractéristique (5a) sur le récipient (5) représenté, et pour calculer une position de rotation réelle du récipient (5) ; et
- une unité de commande (21) pour approcher une position de rotation théorique du récipient (5).

9. Procédé pour orienter la position de rotation (ϕ) de récipients (5), en particulier de bouteilles, dans une étiqueteuse, avec les étapes suivantes :
a) rotation d'un récipient (5) à orienter, et développement de sa surface latérale (5b) dans la zone d'image (9a) d'une unité de caméra (9) ;
b) représentation du récipient (5) avec l'unité de caméra (9), pour détecter une caractéristique (5a) du récipient (5) ; et
c) déclenchement de la représentation à l'aide d'un détecteur de proximité,
étant précisé que plusieurs émetteurs de signaux de déclenchement (13) tournent avec le récipient (5) sur une fixation rotative pour le récipient à orienter, par rapport à une unité de récepteur fixe (15) comprenant au moins un récepteur de signaux de déclenchement (19),
avec des intervalles d'angle de rotation (Δϕ₁) prédéfinis.

10. Procédé selon la revendication 9, **caractérisé en ce qu'**au moins un émetteur de signaux de déclenchement (13) sur trois produit un signal de déclenchement (S) en approchant de l'unité de récepteur fixe (15).

11. Procédé selon la revendication 10, **caractérisé en ce que** le signal de déclenchement (S), dans une position de rotation (ϕ) des émetteurs de signaux de déclenchement (13) dans laquelle ceux-ci présentent un écartement minimal (14) par rapport à l'unité de récepteur (15), atteint un niveau de déclenchement prédéfini (P), de sorte qu'un signal de commande de déclenchement (S) est émis, qui déclenche la représentation du récipient (5).

12. Procédé selon la revendication 10 ou 11, **caractérisé en ce que** le récipient (5), pendant le développement, est guidé le long d'au moins une zone de réception (20) de l'unité de réception (15).

13. Procédé selon l'une des revendications 10 à 12, **caractérisé en ce que** le signal de déclenchement (S) est produit dans différents récepteurs de signaux de déclenchement (19) de l'unité de récepteur (15).

14. Procédé selon l'une des revendications 9 à 13, **caractérisé en ce qu'**il comprend par ailleurs les étapes suivantes :
d) localisation d'une caractéristique (5a) sur le récipient (5) représenté, et calcul d'une position de rotation réelle du récipient (5) ; et
e) approche d'une position de rotation théorique du récipient (5).
